# FASCICULE DE BREVET EUROPEEN

(11) **EP 4 071 557 B1**
(45) Date de publication et mention de la délivrance du brevet: **20.12.2023**
(21) Numéro de dépôt: 22160375.6
(22) Date de dépôt: 07.03.2022
(51) Int. Cl.: G04B 3/04, G04B 37/10

(54) **ÉLÉMENT DE BOITE POUR PIÈCE D'HORLOGERIE COMPORTANT UN POUSSOIR EN VERRE MÉTALLIQUE MASSIF**
GEHÄUSEELEMENT FÜR UHR, DAS EINEN DRÜCKER AUS MASSIVEM METALLISCHEM GLAS UMFASST
ELEMENT OF CASE FOR A TIMEPIECE COMPRISING A SOLID METALLIC GLASS PUSH BUTTON

(30) Priorité: 10.03.2021 CH 2572021
(43) Date de publication de la demande: 12.10.2022
(73) Titulaire: Manufacture d'Horlogerie Audemars Piguet SA, 1348 Le Brassus (CH)
(72) Inventeur: LE LOARER, Thibaut, 74270 Chavannaz (FR); GUADALUPE MALDONADO, Sandra, 1323 Romainmôtier (CH)
(74) Mandataire: e-Patent SA

(56) Documents cités:
- EP-A1- 3 276 432
- WO-A1-2011/161195
- US-A1- 2020 125 034

## Description

### Domaine technique

La présente invention concerne un élément de boite pour pièce d'horlogerie comportant une paroi interne et une paroi externe et présentant un trou traversant s'étendant entre les parois interne et externe, l'élément de boite de montre portant un poussoir comprenant un tube au moins partiellement logé à l'intérieur du trou traversant et fermé par une surface d'actionnement à son extrémité orientée en direction de l'extérieur de l'élément de boite, la surface d'actionnement étant destinée à être pressée par un utilisateur pour actionner un mécanisme horloger susceptible d'être agencé à l'intérieur de l'élément de boite.

Selon un mode de réalisation préféré, l'élément de boite selon la présente invention est une carrure pour pièce d'horlogerie.

La présente invention concerne également une pièce d'horlogerie comprenant un tel élément de boite, ainsi qu'un procédé de fabrication d'un élément de boite selon l'invention.

### Etat de la technique

Des éléments de boite, notamment des carrures, de ce type sont déjà connus dans l'art antérieur.

De nos jours, la plupart des pièces d'horlogerie commercialisées présentent un niveau d'étanchéité minimal leur permettant de résister à des éclaboussures d'eau voire, pour certaines d'entre-elles, leur permettant d'être immergées à de grandes profondeurs. Ainsi, les boites de ces pièces d'horlogerie doivent être rendues étanches, en particulier au niveau des zones sensibles que constituent les passages pour les organes de commande externes comme les couronnes et les poussoirs de commande.

Typiquement, pour assurer le montage d'un tel organe de commande sur un élément de boite, comme par exemple une carrure ou un fond carrure, on utilise un tube principal qui est rendu solidaire de l'élément de boite correspondant de manière étanche, notamment par soudage, brasage ou collage. L'organe de commande est ensuite assemblé avec un tube supplémentaire ou une tige de commande logé(e) à l'intérieur du tube principal. Généralement, plusieurs joints, O-ring ou à lèvre, sont disposés entre le tube principal et le tube supplémentaire et/ou la tige de commande pour assurer l'étanchéité de l'intérieur du tube principal. Ceci donne lieu non seulement à des assemblages complexes mais à des contraintes du fait d'un entretien périodique indispensable, notamment le remplacement périodique des joints qui perdent leurs propriétés élastiques et sèchent avec le temps.

Diverses solutions alternatives ont déjà été proposées pour simplifier l'assemblage des organes de commande tout en assurant leur étanchéité et/ou pour simplifier leur entretien dans le temps.

Par exemple, la réalisation d'une carrure en matériau polymère a déjà été proposée, des inserts en silicone pour les poussoirs étant moulés avec la carrure pour obtenir une carrure et des poussoirs réalisés d'une seule pièce, donc un élément de boite complet parfaitement étanche.

Par ailleurs, la demande de brevet US 2020/0125034 A1 illustre et décrit un procédé alternatif de réalisation d'une carrure comprenant des poussoirs réalisés d'une seule pièce avec la carrure. Dans ce but, cette demande propose de réaliser un moulage de verre métallique pour former l'ensemble d'une seule pièce, en ménageant des épaisseurs variables suivant les régions du produit moulé, notamment pour définir des portions déformables au niveau des poussoirs.

Si un tel procédé permet de simplifier la fabrication d'une carrure de ce type, c'est-à-dire incluant des poussoirs étanches réalisés d'une pièce avec la carrure, cette simplification reste théorique étant donné que le moulage correspondant, avec un verre métallique, est très délicat. Non seulement la réalisation du moule correspondant est délicate, mais en outre un verre métallique peut cristalliser dans des régions d'épaisseur importante, dans lesquelles son refroidissement est plus lent que dans des régions d'épaisseur réduite, dans lesquelles il peut conserver son état amorphe, ce qui peut donner lieu à des tensions internes dans le matériau en fin de procédé. Le produit obtenu de cette manière peut par conséquent se révéler relativement fragile et beaucoup moins résistant à la corrosion.

Enfin, les deux procédés antérieurs mentionnés ci-dessus présentent une même limitation dans le choix du matériau dans lequel la carrure est réalisée, en polymère dans le premier cas et en verre métallique dans le deuxième cas. Ainsi, ces procédés ne sont pas compatibles avec la réalisation de pièces d'horlogerie dont la boite serait faite par exemple d'un alliage métallique conventionnel, comme un acier, un alliage à base d'or ou de titane.

### Divulgation de l'invention

Un but principal de la présente invention est de proposer un élément de boite pour pièce d'horlogerie présentant une construction alternative aux éléments de boite connus dans l'état de la technique, ainsi qu'un procédé de fabrication correspondant, permettant notamment la réalisation de boites pour pièces d'horlogerie faites d'une grande diversité de matériaux, tout en offrant une étanchéité parfaite.

Dans ce but, la présente invention concerne plus particulièrement un élément de boite du type indiqué plus haut, caractérisé
par le fait que le poussoir soit réalisé d'une seule pièce, en un verre métallique massif (ou BMG pour "Bulk Metallic Glass"), et comprenne en outre une surface de liaison agencée contre une région de liaison de l'élément de boite de manière à présenter une liaison permanente étanche avec ce dernier, et
par le fait que le poussoir soit conformé de telle manière qu'au moins une partie de la surface d'actionnement soit susceptible de se déplacer, en réponse à une pression de l'utilisateur sur elle, en référence à la surface de liaison.

En effet, la Demanderesse a constaté aux cours de ses recherches que, contre toute attente, le fait de rendre la fabrication de l'élément de boite portant un poussoir selon la présente invention plus complexe que dans le cas de l'art antérieur susmentionné, procure certains avantages alternatifs, notamment celui de pouvoir utiliser un élément de boite de base qui ne soit pas réalisé en un verre métallique massif comme c'est le cas du poussoir. Ainsi, ce dernier est une pièce rapportée sur l'élément de boite de base, l'assemblage entre ces deux composants étant effectué d'une manière permanente permettant d'assurer une étanchéité parfaite entre eux.

De manière préférée, on peut prévoir que la liaison permanente étanche soit réalisée par contact direct entre la surface de liaison du poussoir et la région de liaison de l'élément de boite, sans interposition d'un joint d'étanchéité.

De manière avantageuse, on peut prévoir que le tube du poussoir s'étende jusqu'à la paroi interne de l'élément de boite et porte une embase à son extrémité située à l'intérieur de l'élément de boite, l'embase portant la surface de liaison et étant conformée de telle manière que la surface de liaison soit appliquée contre la paroi interne de l'élément de boite tout autour du trou traversant pour définir la liaison permanente étanche.

De manière générale, on peut prévoir que la surface de liaison du poussoir soit soudée, collée ou brasée sur la région de liaison de l'élément de boite.

Par ailleurs, on peut avantageusement prévoir que la partie de la surface d'actionnement susceptible de se déplacer en référence à la surface de liaison soit solidaire d'une tige s'étendant en direction de l'intérieur de l'élément de boite et destinée à actionner le mécanisme horloger en réponse à une pression de l'utilisateur sur la surface d'actionnement.

De manière générale, on peut avantageusement prévoir que le poussoir soit agencé de telle manière que la partie de la surface d'actionnement soit susceptible de se déplacer suivant une distance comprise entre 0,1 et 1 mm, préférablement entre 0,2 et 0,5 mm, en référence à l'élément de boite, en réponse à une force de pression appliquée sur elle comprise entre 2 et 10 N, préférablement entre 3 et 5 N.

Par ailleurs, on peut préférablement prévoir qu'au moins la région de liaison de l'élément de boite soit réalisée en un verre métallique massif ou en un métal pris dans le groupe comprenant l'or ou les alliages d'or, les aciers, le titane, le platine, le palladium, le tantale, les bronzes. De manière similaire, on peut préférablement prévoir que le poussoir soit réalisé en un verre métallique massif pris dans le groupe comprenant les verres métalliques massifs de palladium, de zirconium, de cuivre, de magnésium et de platine.

De manière générale, on peut prévoir que l'élément de boite selon l'invention soit une carrure ou un fond-carrure.

La présente invention concerne également une pièce d'horlogerie comportant un élément de boite répondant aux caractéristiques qui viennent d'être exposées, ainsi qu'un procédé de fabrication correspondant.

Plus précisément, l'invention concerne également un procédé de fabrication d'un élément de boite, pour pièce d'horlogerie, portant un poussoir comprenant une surface d'actionnement, à son extrémité orientée en direction de l'extérieur de l'élément de boite, destinée à être pressée par un utilisateur pour actionner un mécanisme horloger susceptible d'être agencé à l'intérieur de l'élément de boite, la liaison mécanique entre l'élément de boite et le poussoir étant étanche, ce procédé étant caractérisé par le fait qu'il comporte les étapes consistant à:
- se munir d'un élément de boite comportant une paroi interne et une paroi externe et présentant un trou traversant s'étendant entre les parois interne et externe,
- réaliser un poussoir en un verre métallique massif, en une seule pièce, préférablement par moulage, et comprenant un tube fermé par la surface d'actionnement à l'une de ses extrémités et portant une surface de liaison destinée à assurer la liaison entre le poussoir et l'élément de boite, le poussoir étant conformé de telle manière qu'au moins une partie de la surface d'actionnement soit susceptible de se déplacer, en réponse à une pression de l'utilisateur sur elle, en référence à la surface de liaison,
- agencer au moins partiellement le tube du poussoir à l'intérieur du trou traversant de l'élément de boite, la surface d'actionnement étant orientée en direction de l'extérieur de l'élément de boite, et la surface de liaison étant appliquée contre une région de liaison de l'élément de boite,
- rendre solidaires la surface de liaison du poussoir et la région de liaison de l'élément de boite en créant une liaison permanente étanche entre elles.

De manière préférée, on peut prévoir que le poussoir soit réalisé de telle manière que le tube s'étende jusqu'à la paroi interne de l'élément de boite et porte une embase à son extrémité située à l'intérieur de l'élément de boite, l'embase portant la surface de liaison et étant conformée de telle manière que la surface de liaison soit appliquée contre la paroi interne de l'élément de boite, tout autour du trou traversant, pour définir la liaison permanente étanche.

De manière générale, on peut prévoir que le poussoir soit fabriqué simultanément avec d'autres poussoirs similaires ou identiques, fabriqués sous la forme d'un lot de poussoirs solidaires les uns des autres par l'intermédiaire de leur embase, les poussoirs étant ensuite individualisés par la mise en oeuvre d'au moins une opération de découpage visant à séparer les embases les unes des autres.

On peut avantageusement prévoir que la partie de la surface d'actionnement susceptible de se déplacer en référence à la surface de liaison soit réalisée de manière à être solidaire d'une tige s'étendant en direction de l'intérieur de l'élément de boite et destinée à actionner le mécanisme horloger en réponse à une pression de l'utilisateur sur la surface d'actionnement.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- les figures 1a, 1b et 1c représentent des vues schématiques simplifiées, respectivement de face, de côté et de face, illustrant des étapes de fabrication d'un poussoir destiné à être assemblé à un élément de boite de base pour fabriquer un élément de boite avec poussoir selon la présente invention, et
- la figure 2 représente une vue en coupe transversale simplifiée d'une partie d'un élément de boite selon un mode de réalisation préféré de la présente invention.

### Mode(s) de réalisation de l'invention

La description détaillée qui suit s'attache à décrire un élément de boite pour pièce d'horlogerie portant au moins un poussoir assemblé à l'élément de boite au moyen d'une liaison mécanique étanche, ainsi que son procédé de fabrication, selon un mode de réalisation préféré de la présente invention, à titre d'exemple illustratif non limitatif.

Les figures 1a, 1b et 1c représentent des vues schématiques simplifiées, respectivement de face, de côté et de face, illustrant des étapes générales de fabrication d'un poussoir destiné à être assemblé à un élément de boite de base pour fabriquer un élément de boite avec poussoir selon la présente invention. Les indications qui suivent, relatives à ces étapes de fabrication du poussoir sont fournies à titre d'exemple illustratif non limitatif, et l'homme du métier pourra mettre en oeuvre des étapes de fabrication différentes de celles décrites pour réaliser un poussoir susceptible d'être assemblé à un élément de boite de base conformément à la présente invention, sans pour autant sortir du cadre de cette dernière tel que défini dans les revendications annexées.

De manière générale, le poussoir 1 selon la présente invention est réalisé par moulage d'un verre métallique massif, et comprend un tube 2 fermé par une surface d'actionnement 4 à l'une de ses extrémités et portant une surface de liaison 6 destinée à assurer la liaison ultérieure entre le poussoir 1 et un élément de boite (référence numérique 8 sur la figure 2). Le tube 2 peut présenter tout type de forme adaptée à la mise en oeuvre de la présente invention, notamment une section circulaire, ovale, oblongue, carrée ou rectangulaire.

Le poussoir est conformé de telle manière qu'au moins une partie de sa surface d'actionnement 4 soit susceptible de se déplacer, en réponse à une pression de l'utilisateur sur elle, en référence à la surface de liaison 6.

Selon le mode de réalisation préféré illustré sur les figures, le poussoir 1 est réalisé de telle manière que son tube 2 porte une embase à son extrémité destinée à être située à l'intérieur de l'élément de boite duquel le poussoir 1 est destiné à être rendu solidaire, l'embase portant la surface de liaison 6.

Ainsi, de manière générale, il peut être avantageux de prévoir que le poussoir 1 soit fabriqué simultanément avec d'autres poussoirs similaires ou identiques, fabriqués sous la forme d'un lot de poussoirs solidaires les uns des autres par l'intermédiaire de leur embase, comme illustré sur les figures 1a et 1b.

Les poussoirs sont ensuite individualisés par la mise en oeuvre d'au moins une opération de découpage visant à séparer les embases les unes des autres, de manière à obtenir une pluralité de poussoirs 1 comme illustré sur la figure 1c.

On peut avantageusement prévoir que le poussoir 1 soit réalisé en un verre métallique massif pris dans le groupe comprenant les verres métalliques massifs de palladium, de zirconium, de cuivre, de magnésium et de platine.

La figure 2 illustre ensuite comment le poussoir 1 peut être assemblé à un élément de boite 8 selon un mode de réalisation préféré de la présente invention.

L'élément de boite 8 comporte typiquement une paroi interne 10 et une paroi externe 12 et présente un trou traversant 14 s'étendant entre les parois interne 10 et externe 12. Le tube 2 du poussoir 1 est alors au moins partiellement logé à l'intérieur du trou traversant 14 en ayant sa surface d'actionnement 4 située en direction de l'extérieur de l'élément de boite 8.

De manière avantageuse, le tube 2 s'étend sensiblement jusqu'à la paroi interne 10 de l'élément de boite 8, l'embase étant ainsi située à l'intérieur de l'élément de boite 8 et étant conformée de telle manière que la surface de liaison 6 soit appliquée contre la paroi interne 10 de l'élément de boite 8 tout autour du trou traversant 14 pour définir la liaison permanente étanche.

On peut prévoir, de manière optionnelle, qu'une creusure 16 soit ménagée dans la paroi interne 10, autour du trou traversant 14, de telle manière que l'embase soit finalement positionnée sensiblement à fleur de la paroi interne 10.

La liaison permanente étanche est préférablement réalisée par contact direct entre la surface de liaison 6 du poussoir 1 et ladite région de liaison de l'élément de boite 8, sans interposition d'un joint d'étanchéité.

De manière générale, la surface de liaison 6 du poussoir 1 est préférablement soudée, collée ou brasée sur la région de liaison de l'élément de boite 8.

Par ailleurs, on peut prévoir qu'au moins la région de liaison de l'élément de boite 8, voire l'intégralité de l'élément de boite 8, soit réalisée en un verre métallique massif ou en un métal pris dans le groupe comprenant l'or ou les alliages d'or, les aciers, le titane, le platine, le palladium, le tantale, les bronzes.

On constate sur la figure 2 que la surface d'actionnement 4 du poussoir 1 présente une section d'épaisseur réduite relativement au reste du poussoir 1, lui conférant ainsi une aptitude à se déformer de manière élastique pour actionner un mécanisme horloger situé à l'intérieur de l'élément de boite 8.

L'homme du métier ne rencontrera pas de difficulté particulière pour mettre en oeuvre toute forme alternative du poussoir 1 adaptée pour garantir l'obtention du résultat souhaité. Ainsi, par exemple, la surface d'actionnement pourrait être délimitée par une portion d'épaisseur réduite (notamment circulaire, oblongue, carrée ou rectangulaire) tout en présentant elle-même une épaisseur sensiblement identique à l'épaisseur moyenne du reste du poussoir sans pour autant sortir du cadre de l'invention.

De manière générale, on peut également prévoir que la partie de la surface d'actionnement 4 susceptible de se déplacer en référence à la surface de liaison 6 soit solidaire d'une tige (non représentée), ou réalisée d'une pièce avec elle, s'étendant en direction de l'intérieur de l'élément de boite 8 et destinée à actionner un mécanisme horloger en réponse à une pression de l'utilisateur sur la surface d'actionnement 4.

Selon un mode de réalisation préféré, on peut prévoir que le poussoir 1 soit agencé de telle manière que la partie mobile de sa surface d'actionnement 4 soit susceptible de se déplacer suivant une distance comprise entre 0,1 et 1 mm, préférablement entre 0,2 et 0,5 mm, en référence à l'élément de boite 8, en réponse à une force de pression appliquée sur elle comprise entre 2 et 10 N, préférablement entre 3 et 5 N.

Pour ce qui concerne la réalisation de la liaison mécanique permanente étanche entre le poussoir 1 et l'élément de boite 8, on prévoit de l'effectuer par soudage selon une variante de réalisation préférée, de manière non limitative.

Dans ce cas, on peut par exemple prévoir de mettre en oeuvre les conditions opératoires suivantes pour assurer le soudage d'un poussoir 1 en verre métallique massif (BMG) pris dans le groupe comprenant les verres métalliques massifs de palladium, de zirconium, de cuivre, de magnésium et de platine, la première ligne du tableau indiquant le matériau duquel est constitué l'élément de boite 8, ces paramètres correspondant à l'utilisation d'une source laser à fibre:

| | BMG | Or gris | Ti | Acier 1.4441 | Or 5N |
|---|---|---|---|---|---|
| Temps [min] | 2 | 2 | 2 | 2 | 2 |
| Puissance du laser [KW] | 0,3 | 0,4 | 0,4 | 0,5 | 0,5 |
| Temps d'impact [ms] | 0,2 | 0,3 | 0,3 | 0,3 | 0,4 |
| Diamètre d'impact [mm] | 0,3 | 0,3 | 0,3 | 0,3 | 0,3 |
| Fréquence d'impact [Hz] | 8 | 8 | 8 | 8 | 8 |

La Demanderesse a notamment effectué ses essais en utilisant des verres métalliques massifs de palladium, de zirconium (BMG-AMZ4) et de cuivre (BMG-AMC4) disponibles chez Heraeus Group (https://www.heraeus.com/en/group/products_and_solutions_group/amorp hous_metals/about_amorphous_metals/about_amorphous_metals.html).

Grâce aux caractéristiques qui viennent d'être présentées, on obtient un élément de boite pour pièce d'horlogerie portant un poussoir, rendu solidaire de l'élément de boite de manière permanente et étanche sans qu'il soit nécessaire de prévoir l'interposition d'un joint d'étanchéité, présentant une fabrication et un mode d'assemblage à la fois simples, précis et fiables. La réponse du poussoir à la pression d'un utilisateur peut être adaptée sans aucune difficulté particulière en ajustant la forme et l'épaisseur du poussoir.

La mise en oeuvre de la présente invention n'est pas limitée à la géométrie exacte des différents composants en jeu telle qu'elle a été illustrée et décrite. En effet, l'homme du métier ne rencontrera aucune difficulté particulière pour adapter le présent enseignement à la mise en oeuvre d'un élément de boite répondant aux caractéristiques de la présente invention, portant un ou plusieurs poussoirs en fonction de ses propres besoins, la forme des poussoirs pouvant être définie de manière relativement libre aussi longtemps qu'ils sont aptes à remplir leur fonction. La surface d'actionnement du poussoir peut indifféremment être agencée de manière à dépasser de la paroi externe de l'élément de boite soit vers l'extérieur, soit vers l'intérieur, ou elle peut encore être positionnée à fleur de la paroi externe. Ainsi, le poussoir peut remplir la fonction d'un poussoir conventionnel, comme par exemple un poussoir de chronographe, voire la fonction d'un correcteur destiné à corriger des fonctions de la pièce d'horlogerie correspondante. Par ailleurs, si la mise en oeuvre d'une embase est préférée, dans la mesure où la liaison avec l'élément de boite qui en découle est plus stable et robuste, il est envisageable de rendre directement le tube solidaire de la paroi du trou traversant de l'élément de boite sans pour autant sortir du cadre de l'invention tel que défini par les revendications annexées.

Comme déjà précisé plus haut, l'élément de boite selon l'invention peut avantageusement être une carrure ou un fond-carrure pour pièce d'horlogerie, à titre d'exemples non limitatifs.

## Revendications

1. Elément de boite (8) pour pièce d'horlogerie comportant une paroi interne (10) et une paroi externe (12) et présentant un trou traversant (14) s'étendant entre lesdites parois interne (10) et externe (12), l'élément de boite (8) comportant un poussoir (1) comprenant un tube (2) au moins partiellement logé à l'intérieur dudit trou traversant (14) et fermé par une surface d'actionnement (4) à son extrémité orientée en direction de l'extérieur de l'élément de boite (8), ladite surface d'actionnement (4) étant destinée à être pressée par un utilisateur pour actionner un mécanisme horloger susceptible d'être agencé à l'intérieur de l'élément de boite (8), où ledit poussoir (1) est réalisé d'une seule pièce, en un verre métallique massif, et comprend en outre une surface de liaison (6) agencée contre une région de liaison de l'élément de boite (8) de manière à présenter une liaison permanente étanche avec ce dernier, et où ledit poussoir (1) est conformé de telle manière qu'au moins une partie de ladite surface d'actionnement (4) soit susceptible de se déplacer, en réponse à une pression de l'utilisateur sur elle, en référence à ladite surface de liaison (6).

2. Elément de boite (8) selon la revendication 1, **caractérisé en ce que** ladite liaison permanente étanche est réalisée par contact direct entre ladite surface de liaison (6) dudit poussoir (1) et ladite région de liaison de l'élément de boite (8), sans interposition d'un joint d'étanchéité.

3. Elément de boite (8) selon la revendication 1 ou 2, **caractérisé en ce que** ledit tube (2) dudit poussoir (1) s'étend jusqu'à ladite paroi interne (10) de l'élément de boite (8) et porte une embase à son extrémité située à l'intérieur de l'élément de boite (8), ladite embase portant ladite surface de liaison (6) et étant conformée de telle manière que ladite surface de liaison (6) soit appliquée contre ladite paroi interne (10) de l'élément de boite (8) tout autour dudit trou traversant (14) pour définir ladite liaison permanente étanche.

4. Elément de boite (8) selon l'une des revendications précédentes, **caractérisé en ce que** ladite surface de liaison (6) dudit poussoir (1) est soudée, collée ou brasée sur ladite région de liaison de l'élément de boite (8).

5. Elément de boite (8) selon l'une des revendications précédentes, **caractérisé en ce que** ladite partie de ladite surface d'actionnement (4) susceptible de se déplacer en référence à ladite surface de liaison (6) est solidaire d'une tige s'étendant en direction de l'intérieur de l'élément de boite (8) et destinée à actionner le mécanisme horloger en réponse à une pression de l'utilisateur sur ladite surface d'actionnement (4).

6. Elément de boite (8) selon l'une des revendications précédentes, **caractérisé en ce que** ledit poussoir (1) est agencé de telle manière que ladite partie de ladite surface d'actionnement (4) soit susceptible de se déplacer suivant une distance comprise entre 0,1 et 1 mm, préférablement entre 0,2 et 0,5 mm, en référence à l'élément de boite (8), en réponse à une force de pression appliquée sur elle comprise entre 2 et 10 N, préférablement entre 3 et 5 N.

7. Elément de boite (8) selon l'une des revendications précédentes, **caractérisé en ce qu'**au moins ladite région de liaison de l'élément de boite (8) est réalisée en un verre métallique massif ou en un métal pris dans le groupe comprenant l'or ou les alliages d'or, les aciers, le titane, le platine, le palladium, le tantale, les bronzes.

8. Elément de boite (8) selon l'une des revendications précédentes, **caractérisé en ce que** ledit poussoir (1) est réalisé en un verre métallique massif pris dans le groupe comprenant les verres métalliques massifs de palladium, de zirconium, de cuivre, de magnésium et de platine.

9. Elément de boite (8) selon l'une des revendications précédentes, **caractérisé en ce qu'**il constitue une carrure pour pièce d'horlogerie.

10. Pièce d'horlogerie comportant un élément de boite (8) selon l'une des revendications précédentes.

11. Procédé de fabrication d'un élément de boite (8), pour pièce d'horlogerie, comportant un poussoir (1) comprenant une surface d'actionnement (4), à son extrémité orientée en direction de l'extérieur de l'élément de boite (8), destinée à être pressée par un utilisateur pour actionner un mécanisme horloger susceptible d'être agencé à l'intérieur de l'élément de boite (8), la liaison mécanique entre ledit élément de boite (8) et ledit poussoir (1) étant étanche, le procédé comportant les étapes consistant à:
- se munir d'un élément de boite (8) comportant une paroi interne (10) et une paroi externe (12) et présentant un trou traversant (14) s'étendant entre lesdites parois interne (10) et externe (12),
- réaliser un poussoir (1) en un verre métallique massif, en une seule pièce, comprenant un tube (2) fermé par ladite surface d'actionnement (4) à l'une de ses extrémités et portant une surface de liaison (6) destinée à assurer la liaison entre ledit poussoir (1) et ledit élément de boite (8), ledit poussoir (1) étant conformé de telle manière qu'au moins une partie de ladite surface d'actionnement (4) soit susceptible de se déplacer, en réponse à une pression de l'utilisateur sur elle, en référence à ladite surface de liaison (6),
- agencer au moins partiellement ledit tube (2) dudit poussoir (1) à l'intérieur dudit trou traversant (14) dudit élément de boite (8), ladite surface d'actionnement (4) étant orientée en direction de l'extérieur dudit élément de boite (8), et ladite surface de liaison (6) étant appliquée contre une région de liaison dudit élément de boite (8),
- rendre solidaires ladite surface de liaison (6) dudit poussoir (1) et ladite région de liaison de l'élément de boite (8) en créant une liaison permanente étanche entre elles.

12. Procédé selon la revendication 11, **caractérisé en ce que** ledit poussoir (1) est réalisé par moulage.

13. Procédé selon la revendication 11 ou 12, **caractérisé en ce que** ledit poussoir (1) est réalisé de telle manière que ledit tube (2) s'étende jusqu'à ladite paroi interne (10) de l'élément de boite (8) et porte une embase à son extrémité située à l'intérieur dudit élément de boite (8), ladite embase portant ladite surface de liaison (6) et étant conformée de telle manière que ladite surface de liaison (6) soit appliquée contre ladite paroi interne (10) dudit élément de boite (8) tout autour dudit trou traversant (14) pour définir ladite liaison permanente étanche.

14. Procédé selon les revendications 12 et 13, **caractérisé en ce que** ledit poussoir (1) est fabriqué simultanément avec d'autres poussoirs similaires ou identiques, fabriqués sous la forme d'un lot de poussoirs solidaires les uns des autres par l'intermédiaire de leur embase, lesdits poussoirs étant ensuite individualisés par la mise en oeuvre d'au moins une opération de découpage visant à séparer lesdites embases les unes des autres.

15. Procédé selon l'une des revendications 11 à 14, **caractérisé en ce que** ladite liaison permanente étanche est réalisée par soudage, collage ou brasage entre ladite surface de liaison (6) et ladite région de liaison.

16. Procédé selon l'une des revendications 11 à 15, **caractérisé en ce que** ladite partie de ladite surface d'actionnement (4) susceptible de se déplacer en référence à ladite surface de liaison (6) est réalisée de manière à être solidaire d'une tige s'étendant en direction de l'intérieur de l'élément de boite (8) et destinée à actionner le mécanisme horloger en réponse à une pression de l'utilisateur sur ladite surface d'actionnement (4).

17. Procédé selon l'une des revendications 11 à 16, **caractérisé en ce qu'**au moins ladite région de liaison de l'élément de boite (8) est réalisée en un verre métallique massif ou en un métal pris dans le groupe comprenant l'or ou les alliages d'or, les aciers, le titane, le platine, le palladium, le tantale, les bronzes.

18. Procédé selon l'une des revendications 11 à 17, **caractérisé en ce que** ledit poussoir (1) est réalisé en un verre métallique massif pris dans le groupe comprenant les verres métalliques massifs de palladium, de zirconium, de cuivre, de magnésium et de platine.

## Patentansprüche

1. Gehäuseelement (8) für ein Zeitmessgerät, das eine Innenwand (10) und eine Außenwand (12) umfasst und ein Durchgangsloch (14) aufweist, das sich zwischen der Innenwand (10) und der Außenwand (12) erstreckt, wobei das Gehäuseelement (8) einen Drücker (1) aufweist, der ein Rohr (2) umfasst, das zumindest teilweise im Inneren des Durchgangsloch (14) untergebracht und an seinem zur Außenseite des Gehäuseelements (8) gerichteten Ende durch eine Betätigungsfläche (4) verschlossen ist, wobei die Betätigungsfläche (4) dazu bestimmt ist, von einem Benutzer gedrückt zu werden, um einen Uhrmechanismus zu betätigen, der im Inneren des Gehäuseelements (8) angeordnet sein kann,
wobei der Drücker (1) einstückig aus einem massiven metallischen Glas ausgeführt ist und ferner eine Verbindungsfläche (6) umfasst, die gegen einen Verbindungsbereich des Gehäuseelements (8) angeordnet ist, um eine dauerhafte dichte Verbindung mit diesem aufzuweisen, und
wobei der Drücker (1) so geformt ist, dass sich zumindest ein Teil der Betätigungsfläche (4) als Reaktion auf einen Druck des Benutzers auf selbige in Bezug auf die Verbindungsfläche (6) bewegen kann.

2. Gehäuseelement (8) nach Anspruch 1, **dadurch gekennzeichnet, dass** die dauerhafte dichte Verbindung durch direkten Kontakt zwischen der Verbindungsfläche (6) des Drückers (1) und dem Verbindungsbereich des Gehäuseelements (8) ohne eine dazwischenliegende Dichtung hergestellt wird.

3. Gehäuseelement (8) nach Anspruch 1 oder 2, **dadurch gekennzeichnet, dass** sich das Rohr (2) des Drückers (1) bis zur Innenwand (10) des Gehäuseelements (8) erstreckt und an seinem im Inneren des Gehäuseelements (8) befindlichen Ende einen Ansatz trägt, wobei der Ansatz die Verbindungsfläche (6) trägt und so geformt ist, dass die Verbindungsfläche (6) um das gesamte Durchgangsloch (14) herum gegen die Innenwand (10) des Gehäuseelements (8) anliegt, um die dauerhafte dichte Verbindung zu definieren.

4. Gehäuseelement (8) nach einem der vorangehenden Ansprüche, **dadurch gekennzeichnet, dass** die Verbindungsfläche (6) des Drückers (1) mit dem Verbindungsbereich des Gehäuseelements (8) verschweißt, verklebt oder verlötet ist.

5. Gehäuseelement (8) nach einem der vorangehenden Ansprüche, **dadurch gekennzeichnet, dass** der Teil der Betätigungsfläche (4), der sich in Bezug auf die Verbindungsfläche (6) bewegen kann, fest mit einer Stange verbunden ist, die sich in Richtung des Inneren des Gehäuseelements (8) erstreckt und dazu bestimmt ist, als Reaktion auf einen Druck des Benutzers auf die Betätigungsfläche (4) den Uhrmechanismus zu betätigen.

6. Gehäuseelement (8) nach einem der vorangehenden Ansprüche, **dadurch gekennzeichnet, dass** der Drücker (1) so angeordnet ist, dass sich der Teil der Betätigungsfläche (4) als Reaktion auf eine darauf ausgeübte Druckkraft zwischen 2 und 10 N, vorzugsweise zwischen 3 und 5 N, entlang eines Wegs zwischen 0,1 und 1 mm, vorzugsweise zwischen 0,2 und 0,5 mm, in Bezug auf das Gehäuseelement (8) bewegen kann.

7. Gehäuseelement (8) nach einem der vorangehenden Ansprüche, **dadurch gekennzeichnet, dass** zumindest der Verbindungsbereich des Gehäuseelements (8) aus einem massiven metallischen Glas oder aus einem Metall aus der Gruppe, die Gold oder Goldlegierungen, Stähle, Titan, Platin, Palladium, Tantal und Bronzen umfasst, hergestellt ist.

8. Gehäuseelement (8) nach einem der vorangehenden Ansprüche, **dadurch gekennzeichnet, dass** der Drücker (1) aus einem massiven metallischen Glas aus der Gruppe, die massive metallische Gläser aus Palladium, Zirkonium, Kupfer, Magnesium und Platin umfasst, hergestellt ist.

9. Gehäuseelement (8) nach einem der vorangehenden Ansprüche, **dadurch gekennzeichnet, dass** es einen Mittelteil für ein Zeitmessgerät bildet.

10. Zeitmessgerät, umfassend ein Gehäuseelement (8) nach einem der vorangehenden Ansprüche.

11. Verfahren zur Herstellung eines Gehäuseelements (8) für ein Zeitmessgerät, umfassend einen Drücker (1) mit einer Betätigungsfläche (4) an seinem zur Außenseite des Gehäuseelements (8) gerichteten Ende, die dazu bestimmt ist, von einem Benutzer gedrückt zu werden, um einen Uhrmechanismus zu betätigen, der im Inneren des Gehäuseelements (8) angeordnet sein kann, wobei die mechanische Verbindung zwischen dem Gehäuseelement (8) und dem Drücker (1) dicht ist,
wobei das Verfahren die in Folgendem bestehenden Schritte umfasst:
- Bereitstellen eines Gehäuseelements (8), das eine Innenwand (10) und eine Außenwand (12) umfasst und ein Durchgangsloch (14) aufweist, das sich zwischen der Innenwand (10) und der Außenwand (12) erstreckt,
- Ausführen eines einstückigen Drückers (1) aus einem massiven metallischen Glas, der ein Rohr (2) umfasst, das an einem seiner Enden durch die Betätigungsfläche (4) verschlossen ist und eine Verbindungsfläche (6) trägt, die dazu bestimmt ist, die Verbindung zwischen dem Drücker (1) und dem Gehäuseelement (8) zu gewährleisten, wobei der Drücker (1) so geformt ist, dass sich zumindest ein Teil der Betätigungsfläche (4) als Reaktion auf einen Druck des Benutzers auf selbige in Bezug auf die Verbindungsfläche (6) bewegen kann,
- zumindest partielles Anordnen des Rohrs (2) des Drückers (1) im Inneren des Durchgangslochs (14) des Gehäuseelements (8), wobei die Betätigungsfläche (4) zur Außenseite des Gehäuseelements (8) gerichtet ist und wobei die Verbindungsfläche (6) gegen einen Verbindungsbereich des Gehäuseelements (8) anliegt,
- festes Verbinden der Verbindungsfläche (6) des Drückers (1) und des Verbindungsbereichs des Gehäuseelements (8) durch Herstellen einer dauerhaften dichten Verbindung dazwischen.

12. Verfahren nach Anspruch 11, **dadurch gekennzeichnet, dass** der Drücker (1) durch Formguss ausgebildet ist.

13. Verfahren nach Anspruch 11 oder 12, **dadurch gekennzeichnet, dass** der Drücker (1) so ausgebildet ist, dass sich das Rohr (2) bis zur Innenwand (10) des Gehäuseelements (8) erstreckt und an seinem im Inneren des Gehäuseelements (8) befindlichen Ende einen Ansatz trägt, wobei der Ansatz die Verbindungsfläche (6) trägt und so geformt ist, dass die Verbindungsfläche (6) um das gesamte Durchgangsloch (14) herum gegen die Innenwand (10) des Gehäuseelements (8) anliegt, um die dauerhafte dichte Verbindung zu definieren.

14. Verfahren nach Anspruch 12 und 13, **dadurch gekennzeichnet, dass** der Drücker (1) gleichzeitig mit anderen ähnlichen oder identischen Drückern, die in Form einer Charge von Drückern hergestellt wird, die über ihre Ansätze fest miteinander verbunden sind, wobei die Drücker anschließend durch die Ausführung mindestens eines Schneidvorgangs, bei dem die Ansätze voneinander getrennt werden sollen, vereinzelt werden.

15. Verfahren nach einem der Ansprüche 11 bis 14, **dadurch gekennzeichnet, dass** die dauerhafte dichte Verbindung durch Verschweißen, Verkleben oder Verlöten der Verbindungsfläche (6) und des Verbindungsbereichs erfolgt.

16. Verfahren nach einem der Ansprüche 11 bis 15, **dadurch gekennzeichnet, dass** der Teil der Betätigungsfläche (4), der sich in Bezug auf die Verbindungsfläche (6) bewegen kann, so ausgeführt ist, dass er fest mit einer Stange verbunden ist, die sich in Richtung des Inneren des Gehäuseelements (8) erstreckt und dazu bestimmt ist, den Uhrmechanismus als Reaktion auf einen Druck des Benutzers auf die Betätigungsfläche (4) zu betätigen.

17. Verfahren nach einem der Ansprüche 11 bis 16, **dadurch gekennzeichnet, dass** zumindest der Verbindungsbereich des Gehäuseelements (8) aus einem massiven metallischen Glas oder aus einem Metall aus der Gruppe, die Gold oder Goldlegierungen, Stähle, Titan, Platin, Palladium, Tantal und Bronzen umfasst, hergestellt ist.

18. Verfahren nach einem der Ansprüche 11 bis 17, **dadurch gekennzeichnet, dass** der Drücker (1) aus einem massiven metallischen Glas aus der Gruppe, die massive metallische Gläser aus Palladium, Zirkonium, Kupfer, Magnesium und Platin umfasst, hergestellt ist.

## Claims

1. Case element (8) for a timepiece, comprising an inner wall (10) and an outer wall (12) and having a through-hole (14) extending between said inner wall (10) and outer wall (12), the case element (8) comprising a pushbutton (1) comprising a tube (2) that is at least partially accommodated inside said through-hole (14) and is closed by an actuating surface (4) at its end oriented towards the outside of the case element (8), said actuating surface (4) being designed to be pressed by a user in order to actuate a timepiece mechanism that can be arranged inside the case element (8),
wherein said pushbutton (1) is made in one piece, of a bulk metallic glass, and further comprises a connection surface (6) which is arranged against a connection region of the case element (8) so as to establish a permanent, leaktight connection with the latter, and
wherein said pushbutton (1) is shaped in such a way that at least one part of said actuating surface (4) is able to move, with respect to said connection surface (6), in response to a pressure exerted thereon by the user.

2. Case element (8) according to Claim 1, **characterized in that** said permanent leaktight connection is established by direct contact between said connection surface (6) of said pushbutton (1) and said connection region of the case element (8), without a seal being interposed therebetween.

3. Case element (8) according to Claim 1 or 2, **characterized in that** said tube (2) of said pushbutton (1) extends as far as said inner wall (10) of the case element (8) and bears a base at its end located inside the case element (8), said base bearing said connection surface (6) and being shaped in such a way that said connection surface (6) presses against said inner wall (10) of the case element (8) all around said through-hole (14) so as to establish said permanent leaktight connection.

4. Case element (8) according to one of the preceding claims, **characterized in that** said connection surface (6) of said pushbutton (1) is welded, adhesively bonded or brazed onto said connection region of the case element (8) .

5. Case element (8) according to one of the preceding claims, **characterized in that** said portion of said actuating surface (4) that is able to move with respect to said connection surface (6) is secured to a stem extending towards the inside of the case element (8), this stem being designed to actuate the timepiece mechanism in response to pressure exerted by the user on said actuating surface (4).

6. Case element (8) according to one of the preceding claims, **characterized in that** said pushbutton (1) is arranged in such a way that said portion of said actuating surface (4) is able to move through a distance of between 0.1 and 1 mm, preferably between 0.2 and 0.5 mm, with respect to the case element (8), in response to an applied pressure of between 2 and 10 N, preferably between 3 and 5 N.

7. Case element (8) according to one of the preceding claims, **characterized in that** at least said connection region of the case element (8) is made of a bulk metallic glass or of a metal taken from the group including gold or gold alloys, steels, titanium, platinum, tantalum and bronzes.

8. Case element (8) according to one of the preceding claims, **characterized in that** said pushbutton (1) is made of a bulk metallic glass taken from the group including the bulk metallic glasses of palladium, of zirconium, of copper, of magnesium and of platinum.

9. Case element (8) according to one of the preceding claims, **characterized in that** it constitutes a middle for a timepiece.

10. Timepiece comprising a case element (8) according to one of the preceding claims.

11. Method for producing a case element (8), for a timepiece, comprising a pushbutton (1) having, at its end oriented towards the outside of the case element (8), an actuating surface (4) that is designed to be pressed by a user in order to actuate a timepiece mechanism that can be arranged inside the case element (8), the mechanical connection between said case element (8) and said pushbutton (1) being leaktight,
the method comprising the following steps consisting in:
- providing a case element (8) comprising an inner wall (10) and an outer wall (12) and having a through-hole (14) extending between said inner wall (10) and outer wall (12),
- creating a pushbutton (1) made of a bulk metallic glass, in one piece, comprising a tube (2) that is closed by said actuating surface (4) at one of its ends and bears a connection surface (6) which is designed to provide the connection between said pushbutton (1) and said case element (8), said pushbutton (1) being shaped in such a way that at least one portion of said actuating surface (4) is able to move, with respect to said connection surface (6), in response to a pressure exerted thereon by the user,
- arranging at least part of said tube (2) of said pushbutton (1) inside said through-hole (14) of said case element (8), said actuating surface (4) being oriented towards the outside of said case element (8), and said connection surface (6) being pressed against a connection region of said case element (8),
- securing said connection surface (6) of said pushbutton (1) to said connection region of the case element (8) by creating a permanent leaktight connection between them.

12. Method according to Claim 11, **characterized in that** said pushbutton (1) is created by moulding.

13. Method according to Claim 11 or 12, **characterized in that** said pushbutton (1) is created in such a way that said tube (2) extends as far as said inner wall (10) of the case element (8) and bears a base at its end located inside said case element (8), said base bearing said connection surface (6) and being shaped in such a way that said connection surface (6) presses against said inner wall (10) of said case element (8) all around said through-hole (14) so as to establish said permanent leaktight connection.

14. Method according to Claims 12 and 13, **characterized in that** said pushbutton (1) is produced simultaneously with other similar or identical pushbuttons, these being produced in the form of a batch of pushbuttons that are secured to one another via their base, said pushbuttons being subsequently split apart by implementing at least one cutting operation to separate said bases from one another.

15. Method according to one of Claims 11 to 14, **characterized in that** said permanent leaktight connection is created by welding, adhesive bonding or brazing between said connection surface (6) and said connection region.

16. Method according to one of Claims 11 to 15, **characterized in that** said portion of said actuating surface (4) that is able to move with respect to said connection surface (6) is created so as to be secured to a stem extending towards the inside of the case element (8), this stem being designed to actuate the timepiece mechanism in response to pressure exerted by the user on said actuating surface (4).

17. Method according to one of Claims 11 to 16, **characterized in that** at least said connection region of the case element (8) is made of a bulk metallic glass or of a metal taken from the group including gold or gold alloys, steels, titanium, platinum, palladium, tantalum and bronzes.

18. Method according to one of Claims 1 to 17, **characterized in that** said pushbutton (1) is made of a bulk metallic glass taken from the group including the bulk metallic glasses of palladium, of zirconium, of copper, of magnesium and of platinum.
